# FASCICULE DE BREVET EUROPEEN

(11) **EP 4 440 952 B1**
(45) Date de publication et mention de la délivrance du brevet: **14.01.2026**
(21) Numéro de dépôt: 22822892.0
(22) Date de dépôt: 24.11.2022
(51) Int. Cl.: B05B 11/10, B05B 15/50, B65D 83/16

(54) **TÊTE DE DISTRIBUTION D'UN PRODUIT FLUIDE ET FLACON DE PRODUIT FLUIDE ASSOCIÉ**
KOPF ZUR AUSGABE EINES FLÜSSIGPRODUKTS UND ZUGEHÖRIGE FLÜSSIGPRODUKTFLASCHE
HEAD FOR DISPENSING A FLUID PRODUCT AND ASSOCIATED FLUID PRODUCT BOTTLE

(30) Priorité: 29.11.2021 FR 2112627
(43) Date de publication de la demande: 09.10.2024
(73) Titulaire: Silgan Dispensing Systems Le Tréport, 76470 Le Tréport (FR)
(72) Inventeur: EZZINA, Emir, 78180 Montigny-le-Bretonneux (FR); BLOC, Richard, 76370 Derchigny-Graincourt (FR); PRUVOST, Thomas, 80520 Yzengremer (FR)
(74) Mandataire: Gevers & Orès
(86) Numéro de dépôt international: PCT/EP2022/083203
(87) Numéro de publication internationale: WO 2023/094558

(56) Documents cités:
- EP-A2- 0 800 870
- WO-A1-2021/239708
- FR-A1- 2 277 002
- FR-A1- 3 078 061
- US-A1- 2010 147 898

## Description

### Domaine technique de l'invention

L'invention concerne une tête de distribution pour produit fluide. L'invention concerne en outre un flacon de produit fluide équipé d'une telle tête de distribution.

Dans le cadre de l'invention, le produit fluide peut être tout produit cosmétique, notamment toute lotion pharmaceutique ou tout autre produit.

### Arrière-plan technique

Les flacons de produit fluide comprennent classiquement un réservoir pour le produit fluide surmonté dans sa partie supérieure d'un col rigide délimitant une ouverture dans laquelle est inséré le système de distribution du produit fluide.

Le système de distribution comprend une pompe qui peut être actionnée par un utilisateur au moyen d'un poussoir. Lorsque l'utilisateur exerce une pression sur le poussoir, une dose du produit est distribuée par un orifice de distribution d'une buse ménagée dans ledit poussoir.

Classiquement, l'orifice de distribution est ouvert en permanence. Le produit resté dans un canal de communication entre le poussoir et la pompe entre deux utilisations, c'est-à-dire lorsque la pompe est au repos, est donc en contact avec l'environnement extérieur avant même qu'il ne soit distribué. Il peut donc se dessécher ou être contaminé par des agents microbiens.

Plus récemment, on a proposé des buses comprenant, en tant qu'orifice de distribution du produit, une fente dont l'ouverture dépend de la pression exercée par le produit sortant de la pompe.

Dans une telle configuration, la fente ne peut pas être parfaitement étanche car il ne serait pas possible, lors de la première utilisation, de pouvoir amorcer la pompe et expulser l'air contenu dans la pompe et le ciel du réservoir. En effet, en présence d'air, l'augmentation de la pression de l'air consécutive à l'actionnement de la pompe est trop faible pour ouvrir la fente de sorte que l'air ne pourrait jamais être en mesure de s'échapper et la pompe d'être amorcée. En raison de cette étanchéité, volontairement imparfaite, une telle configuration retarde le dessèchement mais ne le supprime pas en totalité.

On a également proposé des buses dont l'ouverture est commandée mécaniquement lors de l'actionnement. De telles buses sont, par exemple, munie d'un mécanisme de biellette comprenant un pointeau configuré pour obstruer l'orifice de distribution du produit lorsque le dispositif est au repos et pour effectuer un mouvement de retrait lors de l'actionnement du poussoir, autorisant ainsi la distribution du fluide à travers l'orifice. Cependant, ce type de buses est de conception plus complexe avec un nombre important de composants et donc plus coûteux. De plus, cela limite fortement les possibilités de design pour le poussoir.

FR2277002A1 décrit un dispositif de fermeture automatique utilisé en combinaison avec un réservoir de fluide sous pression. Le dispositif comprend une tête de commande, laquelle comprend une portion de paroi élastique qui définit un orifice de sortie avec une face de la tête de commande. En position de repos, la portion de paroi élastique est en appui sur la face de la tête de commande et l'orifice de sortie est fermé. Par appui sur la tête de commande, la face de la tête de commande est déplacée, le contact avec la paroi élastique est rompu et l'orifice de sortie est ouvert.

FR3078061A1 décrit un système de distribution de fluide comprenant un poussoir pour déclencher la distribution de fluide à travers un embout comprenant un orifice de sortie. Le système de distribution comprend un ressort de rappel prenant la forme de lames hélicoïdales.

EP0800870A2 décrit une pompe à précompression dans laquelle un bouton poussoir interagit avec une tête de pompe par des pattes élastiques.

US20100147898A1 décrit un système de distribution dans lequel une valve est formée par injection sur une paroi d'un orifice de sortie.

### Résumé de l'invention

L'invention permet de surmonter les inconvénients précités et fournit une tête de distribution du produit fluide dans laquelle l'ouverture de la buse ne dépend pas de la pression exercée par le produit venant de la pompe et du réservoir, dont la conception est simple, requiert un nombre limité de composants et qui est peu coûteuse. L'invention propose à cet égard une tête de distribution d'un produit fluide, comprenant :
- un poussoir actionnable manuellement, ledit poussoir étant configuré pour se déplacer entre une position haute et une position basse relativement à un insert,
- une buse de distribution du produit faite d'un matériau en matière élastique.

La tête de distribution est configurée pour que, lors du déplacement du poussoir entre la position haute et la position basse relativement à l'insert, la buse passe d'une position fermée dans laquelle ladite buse est étanche à une position ouverte autorisant la distribution dudit produit par déformation de ladite buse sous l'effet d'un relâchement d'une contrainte exercée par le poussoir.

Ainsi, l'ouverture de la buse de l'invention ne dépend pas de la pression exercée par le produit à distribuer mais d'un relâchement d'une contrainte exercée par le poussoir lors du déplacement dudit poussoir entre la position haute et la position basse. La buse peut donc être fermée de manière complètement étanche ceci y compris sans nuire à l'amorçage. De plus, la buse peut rester fermée de manière complètement étanche, notamment entre deux utilisations du dispositif, puisque la matière élastique dont elle est faite lui permet de reprendre sa configuration initiale, c'est-à-dire de repos, après que le produit a été distribué. L'intérieur de ladite buse, de même que le produit contenu dans le flacon sont ainsi préservés de la contamination. En outre, la buse selon l'invention est de fabrication simple puisque son ouverture est « activée » par un simple relâchement d'une contrainte exercée par le poussoir.

L'insert est configuré pour exercer une contrainte de direction opposée à la contrainte exercée par le poussoir pour maintenir la buse fermée au repos. Le poussoir comprend une butée et l'insert est muni d'au moins deux pattes déformables qui provoquent un effort sur le poussoir de sorte que l'insert exerce sur la buse une contrainte de sens opposé à une contrainte exercée par la butée sur la buse. Ainsi, en position de repos, l'insert repousse le poussoir en position haute grâce à l'effort exercé par ses pattes déformable. Le poussoir exerce par sa butée une contrainte sur la buse et l'insert, de son côté exerce sur la buse une contrainte de sens opposé. Sous l'effet de ces deux contraintes de sens opposés, la buse est forcée dans sa position fermée. Par cette conception, la fermeture de la buse est réalisée de façon fiable, ce qui prévient la contamination et le dessèchement du produit à l'intérieur de la buse de même que du produit contenu dans le flacon, après une distribution de produit.

Toujours selon l'invention, chaque patte s'étend depuis un corps de l'insert et présente une extrémité distale du corps, lesdites extrémités distales étant surmontées et reliées entre elles par un élément de liaison. Les pattes étant destinées à se déformer, l'élément de liaison en reliant leurs extrémités distales, permet de rigidifier l'ensemble de deux pattes en maintenant constante la distance entre les deux extrémités distales et d'assurer ainsi une déformation contrôlée de chaque patte. Ceci a pour effet un déplacement mieux contrôlé du poussoir relativement à l'insert lorsqu'il passe de la position haute P_{H} à la position basse P_{B}, une diminution du frottement entre les pièces et finalement une diminution de l'effort d'actionnement par l'utilisateur.

Selon un mode de l'invention, lesdites pattes sont aptes à se déformer lorsqu'une pression est exercée sur le poussoir, la butée cessant d'exercer sur la buse la contrainte de sens opposé à la contrainte exercée par l'insert, lors de l'actionnement du poussoir. Ainsi, la buse n'est plus forcée dans sa position fermée lorsque le poussoir est actionné.

Selon un mode de l'invention, l'élément de liaison est en appui sur le poussoir. L'élément de liaison réalise un unique appui sur le poussoir, et non une pluralité de contacts par lesdites au moins deux pattes. Alors que lesdites au moins deux pattes souples en appui sur le poussoir sont susceptibles de glisser et de générer ainsi un frottement qui augmenterait la force d'actionnement du poussoir, l'élément de liaison réalise un appui stable et ne glisse pas lors de son appui sur le poussoir.

La conception de la buse de l'invention est donc simple et ses possibilités de design sont donc variées avec un coût limité.

De plus, le produit fluide étant plus particulièrement une lotion, il est souhaitable qu'elle soit distribuée avant d'être comprimée et/ou mise sous pression. En effet, la lotion peut présenter une formule fragile qui pourrait, lorsque celle-ci est mise sous pression, se dégrader. La buse selon l'invention permet de protéger la lotion, quelle que soit sa formule, puisque l'ouverture de ladite buse est commandée mécaniquement, elle n'entraîne pas de mise sous pression.

Selon différentes caractéristiques de l'invention qui pourront être prises ensemble ou séparément :
- la tête est configurée pour que, en position basse, le poussoir active la pompe;
- la buse comprend une fente,
- la buse est faite d'un matériau élastique,
- la buse comprend une partie de distribution munie de ladite fente et d'un conduit débouchant sur la fente, ladite fente est configurée pour se déformer, pour permettre le passage de la buse de la position fermée à la position ouverte,
- la tête de distribution est configurée pour que ladite buse soit soumise à des efforts de sens opposés impliquant le poussoir de sorte à maintenir la fente fermée par pincement,
- la buse comprend un voile souple,
- ledit voile souple comprend la fente,
- un poussoir actionnable manuellement, ledit poussoir étant configuré pour se déplacer entre une position haute et une position basse relativement à un insert,
- la buse passe d'une position fermée à une position ouverte sous l'effet d'un relâchement d'une contrainte exercée par le poussoir,
- ladite tête de distribution comprend en outre un insert configuré pour exercer une contrainte de direction opposée à la contrainte exercée par le poussoir pour maintenir la buse fermée au repos,
- ledit poussoir comprend une butée et ledit insert est muni d'au moins deux pattes déformables, lesdites au moins deux pattes provoquant un effort sur le poussoir de sorte que l'insert exerce sur la buse une contrainte de sens opposé à une contrainte exercée par la butée sur l'insert,
- ladite butée a la forme d'une langue,
- chaque patte s'étend depuis un corps de l'insert et présente une extrémité distale, lesdites extrémités distales étant surmontées et reliées entre elles par un élément de liaison,
- le poussoir comprend une butée, l'insert étant muni d'au moins deux pattes déformables, les deux pattes provoquant un effort sur le poussoir de sorte que l'insert exerce sur la buse une contrainte de sens opposé à une contrainte exercée par la butée sur la buse,
- les pattes sont aptes à se déformer lorsqu'une pression est exercée sur ledit poussoir, la butée cessant d'exercer sur la buse la contrainte de sens opposé à la contrainte exercée par l'insert, lors de l'actionnement du poussoir,
- l'insert est muni d'au moins une patte arrière et au moins une patte avant, plus éloignée de la buse que la patte avant,
- la patte avant a une longueur au repos plus grande que la patte arrière,
- la patte avant a une constante de raideur plus grande que la patte arrière,
- l'insert est muni de deux pattes avant et de deux pattes arrière,
- les deux pattes avant sont disposées symétriquement par rapport à un plan et les deux pattes arrière sont disposées symétriquement par rapport à un plan,
- la tête de distribution comprend en outre une pompe de distribution munie d'un ressort, ledit ressort présentant une constante de raideur sélectionnée de sorte que lors de l'actionnement du poussoir, une force exercée par les pattes est inférieure à une force exercée par le ressort,
- la fente s'étend selon une direction sensiblement transversale à une direction de déplacement du poussoir,
- ladite fente passe par un plan, dit plan de la fente, la direction des contraintes exercées par ladite butée et lesdites pattes étant orthogonale au plan de la fente.
- les pattes sont aptes à se déformer lorsqu'une pression est exercée sur le poussoir, la butée cessant d'exercer sur la buse la contrainte de sens opposé à la contrainte exercée par l'insert, lors de l'actionnement du poussoir,
- l'élément de liaison est en appui sur le poussoir,
- le contact entre l'élément de liaison et le poussoir est un contact statique
- l'élément de liaison est en appui sur une face interne d'une paroi supérieure du poussoir, les pattes exerçant une contrainte sur le poussoir,
- le contact entre l'élément de liaison et la face interne de la paroi supérieur du poussoir est un contact statique,
- l'élément de liaison vient de matière avec les pattes,
- l'élément de liaison comprend à son extrémité supérieure une surface plane,
- l'élément de liaison forme un anneau ou une portion d'anneau s'étendant autour d'un axe sur une plage angulaire supérieure à 30°,
- l'élément de liaison forme un anneau ou une portion d'anneau s'étendant autour d'un axe sur une plage angulaire supérieure à 180°,
- l'élément de liaison forme un anneau ou une portion d'anneau s'étendant autour d'un axe sur une plage angulaire de 270°,
- l'élément de liaison forme un anneau complet,
- l'élément de liaison est un disque,
- l'ensemble constitué des pattes et de l'élément de liaison présente un plan de symétrie,
- les pattes sont incluses dans un cylindre et présentent chacune une courbure tangente au cylindre,
- l'élément de liaison est inclus dans ledit cylindre,
- les pattes sont raccordées à un épaulement périphérique de l'insert,
- l'insert et le poussoir comprennent des moyens de guidage du déplacement du poussoir par rapport à l'insert,
- l'insert et le poussoir comprennent des moyens de guidage de la déformation des pattes,
- l'élément de liaison et le poussoir comprennent des moyens de guidage de la déformation des pattes,
- la surface supérieure de la butée s'étend radialement en saillie du corps du poussoir et axialement en direction de la buse,
- l'angle que forme la surface supérieure de la butée avec une surface extérieure de la buse est compris entre 2° et 6° en position haute P_{H} du poussoir,
- le poussoir comprend une butée angulaire empêchant un basculement de l'insert,
- la buse comprend une fente, ladite fente étant configurée pour se déformer pour permettre le passage de la buse de la position fermée à la position ouverte,
- la buse est soumise à des efforts de sens opposé impliquant le poussoir de sorte à maintenir la fente fermée par pincement.
- La tête de distribution comprend une pompe de distribution munie d'un ressort, le ressort présentant une constante de raideur sélectionnée de sorte que lors de l'actionnement du poussoir, une force exercée par les pattes est inférieure à une force exercée par le ressort,
- la fente s'étend selon une direction sensiblement transversale à une direction de déplacement du poussoir, ladite fente passant par un plan dit plan de la fente, la direction des contraintes exercées par ladite butée et lesdites pattes étant orthogonale au plan de la fente,
- flacon de distribution d'un produit fluide comprenant un réservoir dans lequel un produit est destiné à être conditionné et un col équipé d'une tête de distribution.

L'invention concerne en outre un flacon de distribution d'un produit fluide comprenant un réservoir dans lequel un produit est destiné à être conditionné et un col équipé d'une tête de distribution telle que décrite précédemment.

### Brève description des figures

D'autres objets et caractéristiques de l'invention apparaîtront plus clairement dans la description qui suit, faite en référence aux figures annexées, dans lesquelles :
[Fig. 1a] La figure 1a illustre une vue en coupe diamétrale de la tête de distribution selon l'invention, le poussoir étant en position haute ;
[Fig. 1b] La figure 1b illustre une vue en coupe diamétrale de la tête de distribution selon l'invention, le poussoir étant en position basse ;
[Fig. 2a] La figure 2a illustre un agrandissement de la figure 1a au niveau de la buse ;
[Fig. 2b] La Figure 2b illustre un agrandissement de la figure 2a au niveau du contact de la buse avec le poussoir ;
[Fig. 3a] La figure 3a illustre une vue de face de la buse ;
[Fig. 3b] La figure 3b illustre une vue en coupe longitudinale de la buse ;
[Fig. 4a] La figure 4a illustre une vue en perspective de l'insert ;
[Fig. 4b] La figure 4b illustre schématiquement l'élément de liaison vue de dessus ;
[Fig. 4c] La figure 4c illustre une vue arrière de l'insert ;
[Fig. 5a] La figure 5a illustre une vue de face du poussoir ;
[Fig. 5b] La figure 5b illustre une vue en coupe du poussoir ; et
[Fig. 5c] La figure 5c illustre une vue en perspective du poussoir.

### Description détaillée de l'invention

En référence aux figures 1a et 1b, l'invention concerne une tête de distribution 2 de produit fluide. Le fluide distribué est en particulier un liquide, notamment une lotion.

Ladite tête de distribution est destinée à équiper un flacon, non illustré, configuré pour contenir le produit à distribuer. Le flacon peut être orienté indifféremment « tête en bas » ou « tête en haut ». Ainsi, les termes « supérieur(e) » ou « inférieur(e) » ne doivent pas être considérés comme limitatifs. Les figures correspondent à une configuration tête en haut.

Le produit fluide peut être tout produit cosmétique, pharmaceutique ou tout autre produit qui peut être utilement préservé dans le flacon. Le fluide peut être directement en contact avec un réservoir du flacon. Cela dit, le fluide peut être compris dans une poche souple située au sein dudit réservoir de sorte qu'il n'est pas en contact avec le réservoir mais avec ladite poche souple.

Le réservoir peut être indifféremment rigide ou déformable. Ceci étant, le réservoir comprend, au niveau d'une partie supérieure, un col et une ouverture formée dans ledit col. Le col est de préférence rigide.

La tête de distribution 2 est de préférence équipée d'une pompe de distribution 3.

La pompe de distribution 3 comprend, dans l'exemple illustré, une chambre de dosage et un gicleur apte à se déplacer à l'intérieur de la chambre de dosage.

En référence aux figures 1a et 1b, une tête de distribution 2 est configurée pour que, lors du déplacement du poussoir 5 entre une position haute P_{H} et une position basse P_{B}, une buse 10 élastique passe d'une position fermée dans laquelle ladite buse est étanche à une position ouverte autorisant la distribution dudit produit par déformation de ladite buse 10 sous l'effet d'un relâchement d'une contrainte exercée par le poussoir 5. L'ouverture de la buse 10 est donc commandée mécaniquement. Le poussoir 5 exerce une contrainte sur la buse 10 lorsque le dispositif est au repos et c'est le relâchement de la contrainte qui permet à la buse de passer de la position fermée à la position ouverte. On favorise de la sorte l'étanchéité en position fermée. Les sections qui suivent décrivent plus en détail comment s'effectue le relâchement de la contrainte exercée par le poussoir 5 sur la buse 10.

Comme cela est illustré aux figures 1a et 1b, dans ce mode de réalisation, le poussoir 5 comprend une surface latérale extérieure 50 et une butée 54 en saillie depuis la surface latérale extérieure 50. La buse 10 est quant à elle en saillie radialement par rapport au poussoir 5. Au repos, c'est-à-dire lorsqu'aucune pression n'est exercée sur le poussoir 5, la buse 10 repose au moins en partie sur la butée 54, notamment sur une surface supérieure 54a de la butée (Fig. 1a et 2a). Autrement dit, au repos, la buse 10 est en appui sur la surface supérieure 54a. Concomitamment, cela signifie aussi que la butée 54 exerce une contrainte sur la buse 10.

En outre, la tête de distribution 2 comprend avantageusement un insert 6. L'insert 6 est dans un matériau plus rigide que la buse 10. L'insert 6 exerce, au repos, sur la buse 10, une contrainte de sens opposé à la contrainte exercée par le poussoir 5. Cela tient d'une part au positionnement de l'insert 6 par rapport au poussoir 5 et à la buse 10 et d'autre part à la configuration de l'insert 6 lui-même.

À ce propos, en référence aux figures 4a et 4c, l'insert 6 est muni d'au moins deux pattes 60 élastiquement déformables. Au repos, lesdites au moins deux pattes 60 exercent sur la buse 10 une contrainte de sens opposé à la contrainte exercée par la butée 54 du poussoir. Ces deux contraintes de sens opposés permettent de fermer, de manière étanche, la buse 10. En effet, comme cela est mieux illustré aux figures 3a et 3b, la buse 10 comprend un voile souple 15 comportant une fente 17 s'étendant selon une direction sensiblement transversale à la direction de déplacement du poussoir 5. En l'espèce la fente 17 s'étend de manière sensiblement horizontale. Ainsi, au repos, les contraintes simultanément exercées par la butée 54 du poussoir et par les pattes 60 déformables de l'insert s'équilibrent afin de garder des lèvres de la fente 17 plaquées l'une contre l'autre. Ceci assure une excellente étanchéité de la fente. Comme illustré aux figures 4a et 4c, l'insert 6 comprend un corps 6a et au moins deux pattes 60, élastiquement déformables, chaque patte s'étendant depuis un corps 6a de l'insert et présentant une extrémité distale 60a du corps 6a , lesdites extrémités distales étant surmontées et reliées entre elles par un élément de liaison 70.

Plus particulièrement, dans le mode de réalisation représenté aux figures 4a et 4c, l'insert 6 est muni de quatre pattes 60 élastiquement déformables. En particulier, il est muni de deux pattes avant 602 et de deux pattes arrière 601, les pattes avant 602 étant plus proches de la buse 10 que les pattes arrière 601. Ces quatre pattes exercent sur la buse 10 une contrainte de sens opposé à la contrainte exercée par la butée 54 du poussoir. Il serait tout à fait envisageable que l'insert ne soit muni que de deux pattes parmi les quatre, par exemple, les deux pattes avant 602 ou bien les deux pattes arrière 601. Les pattes arrière 601 et les pattes avant 602 s'étendent depuis le corps 6a de l'insert jusqu'à une extrémité distale 601a et 602a respectivement, lesdites extrémités distales étant surmontées et reliées entre elles par l'élément de liaison 70. Les pattes étant destinées à se déformer, l'élément de liaison 70, en liant leurs extrémités distales, permet de rigidifier l'ensemble des pattes en maintenant constante la distance entre les extrémités distales et d'assurer ainsi une déformation contrôlée de chaque patte avant 602 et arrière 601. Ceci a pour effet un déplacement mieux contrôlé du poussoir 5 relativement à l'insert 6 lorsqu'il passe de la position haute P_{H} à la position basse P_{B}, une diminution du frottement des pièces et finalement une diminution de l'effort d'actionnement par l'utilisateur.

Selon un autre mode de réalisation non représenté, l'insert 6 comprend seulement deux pattes reliées par l'élément de liaison. Selon un autre mode de réalisation non représenté, l'insert 6 comprend quatre pattes 60 déformables, seulement deux d'entre elles étant reliées par l'élément de liaison. Selon un autre mode de réalisation non représenté, l'insert 6 comprend quatre pattes déformables reliées deux à deux par un premier et un second éléments de liaison.

Comme représenté à la figure 1b, les pattes 60 sont aptes à se déformer lorsqu'une pression est exercée sur ledit poussoir 5, ladite butée 54 cessant alors d'exercer sur la buse 10 la contrainte de sens opposé à la contrainte exercée par l'insert 6, lors de l'actionnement du poussoir 5. Lorsque l'utilisateur exerce une pression sur le poussoir, c'est-à-dire qu'il effectue un appui sur une surface externe d'une paroi supérieure 56 du poussoir 5, le poussoir 5 se déplace vers la position basse P_{B}. Les pattes 60 se déforment élastiquement de sorte que la paroi supérieure 56 du poussoir 5 se rapproche de l'insert 6. La buse 10 se décolle ainsi de la butée 54, notamment de sa surface supérieure 54a, et la fente 17 s'ouvre, sous l'absence des contraintes désormais disparues. Ses lèvres ne sont alors plus plaquées l'une contre l'autre.

Comme représenté sur les figures 1a et 1b, l'élément de liaison 70 est en appui sur le poussoir 5, en particulier sur la face interne de la paroi supérieure 56 dudit poussoir 5, les pattes exerçant une contrainte sur ledit poussoir. En effet, les pattes 60 transmettent la contrainte à l'élément de liaison 70, lequel transmet à son tour la contrainte au poussoir 5. Ainsi, le contact entre l'insert 6 et le poussoir 5 est réalisé par l'élément de liaison 70, lequel s'étend au moins sur la distance entre deux pattes. Le contact entre l'insert et le poussoir est donc plus stable que s'il consistait uniquement en une pluralité de contacts ponctuels, en l'occurrence entre les extrémités distales 60a des pattes 60 et le poussoir 5 en l'absence d'élément de liaison. En particulier, selon le mode de réalisation de l'insert 6 représenté sur les figures 4a et 4c, lors de la déformation des pattes avant 602 et des pattes arrière 601, lorsque le poussoir 5 se déplace en direction de l'insert 6 de la position haute P_{H} à la position basse P_{B}, les points de contacts des pattes sur le poussoir 5 se déplaceraient sur la face interne de la paroi supérieure 56 en l'absence de l'élément de liaison 70. Ces contacts dynamiques génèreraient des frottements et en conséquence une augmentation de la force nécessaire à l'actionnement du poussoir 5. Au contraire, l'élément de liaison 70 reste immobile par rapport à la face interne de la paroi supérieure 56 du poussoir 5. Le contact entre l'élément de liaison 70 et la face interne de la paroi 56 du poussoir 5 est un contact statique qui ne génère aucun frottement.

Avantageusement, l'élément de liaison 70 comprend à son extrémité supérieure une surface plane. Le contact entre l'élément de liaison 70 et la face interne de la paroi supérieure 56 est donc un contact plan sur plan, qui est plus stable et génère moins de frottement qu'un contact d'une arrête sur un plan. Enfin, la contrainte étant transmise des pattes 60 à l'élément de liaison 70, lequel transmet à son tour ladite contrainte au poussoir 5, en particulier à la face interne de la paroi supérieure 56, l'élément de liaison 70, de par son étendue, transmet une contrainte homogène au poussoir 5. Cela permet d'avoir une répartition équilibrée des contraintes exercées sur le poussoir 5.

L'élément de liaison 70 vient de matière avec les aux moins deux pattes 60 déformables. En particulier, comme représenté sur les figures 4a et 4c, l'élément de liaison 70 vient de matière avec les deux pattes avant 602 et les deux pattes arrière 601. La réalisation de la pièce est ainsi facilitée et le coût de fabrication par injection est ainsi minimisé.

L'élément de liaison (70) forme une portion d'anneau s'étendant autour d'un axe (X) sur une plage angulaire préférentiellement supérieure 30°. Dans le mode de réalisation représenté aux figures 4a à 4c, la portion d'anneau s'étend sur une plage de 270° et relie les deux pattes avant 602 et les deux pattes arrière 601. Dans un mode de réalisation non représenté, l'élément de liaison 70 relie uniquement les deux pattes arrière 601 en formant une portion d'anneau sur une plage angulaire supérieure à 30°. Préférentiellement, l'anneau s'étend sur une plage angulaire supérieure à 180°. Dans un mode de réalisation non représenté, l'élément de liaison 70, forme un anneau complet, soit 360°.

Dans un mode de réalisation alternatif non représenté, l'élément de liaison (70) est un disque, ce qui permet d'avoir un contact stable et avec des frottements minimisés avec la pièce avec laquelle le disque coopère, en particulier avec la face interne de la paroi supérieure 56 du poussoir 5.

L'utilisateur est susceptible d'appuyer de manière décentrée sur la paroi supérieure 56 du poussoir 5 lors de son actionnement. Aussi, pour assurer un déplacement sans frottement ni disfonctionnement du poussoir de la position de la position haute P_{H} à la position basse P_{B} du poussoir, il est souhaitable que l'ensemble constitué desdites au moins deux pattes 60 et de l'élément de liaison 70 soit symétrique selon plan de symétrie (P), comme représenté aux figures 4a et 4c. L'insert dans son ensemble peut également être symétrique selon le plan P. Ainsi, comme représenté aux figures 4a et 4c, les deux pattes arrière 601 sont symétriques par rapport au plan de symétrie (P), ainsi que les deux pates avant 602 et présentent une courbure C601 et C602 respectivement. Les courbures C602 des pattes avant 602 sont orientées substantiellement vers l'avant de l'insert 6, c'est-à-dire en direction de la buse 10. Ces deux courbures C602 sont symétriques l'une de l'autre. Les deux pattes arrière 601 situées à l'arrière de l'insert 6, c'est-à-dire à l'opposé de la buse 10, sont également disposées symétriquement et leurs courbures C601 sont orientées substantiellement l'une vers l'autre et sont substantiellement orthogonales au plan de symétrie (P).

Lesdites au moins deux pattes 60 sont raccordées à un épaulement périphérique 6b dudit insert 6. Elles sont incluses dans un cylindre 71 et présentent chacune une courbure tangente audit cylindre 71 (Fig . 4b). L'élément de liaison 70 est également inclus dans ledit cylindre 71. Cette géométrie facilite ainsi la définition et la mise au point de l'outil d'injection. En particulier, comme représenté aux figures 4a et 4c, l'épaulement 6b de l'insert 6 présente une surface substantiellement horizontale et orthogonale à l'axe X et est localisé en périphérie de l'insert. Il est bordé par une jupe extérieure 6c de l'insert. Les pattes 60 sont raccordées à l'épaulement 6b par des points de raccordement 60b. Précisément, en référence aux figures 4a et 4c, les pattes avant 602 et les pattes arrière 601 sont raccordées à l'épaulement périphérique 6b aux points de raccordement 602b et 601b respectivement. Ainsi, les pattes 60, aussi bien les pattes avant 602 que les pattes arrière 601, sont elles-mêmes localisées en périphérie de l'insert. Comme les pattes 60 ne sont pas localisées radialement entre le corps 6a de l'insert et une quelconque structure de l'insert en périphérie, les pattes et donc l'ensemble de l'insert sont faciles à démouler avec un moule à tiroir et il n'est pas nécessaire d'utiliser un moule avec des croisements de broche, plus cher et plus compliqué à mettre au point.

Les extrémités distales 60a des pattes 60 sont reliées, comme décrit précédemment, à l'élément de liaison 70. Le point de raccordement 601b au corps 6b de l'insert 6 et l'extrémité distale 601a de chaque patte arrière 601 sont à la verticale l'un de l'autre. Autrement dit, la droite joignant ces deux points est parallèle à l'axe x (Figs.4b et 4c). Par contre, le point de raccordement 602b et l'extrémité distale 602a de chaque patte avant 602 ne sont pas à la verticale l'un de l'autre. L'extrémité distale 602b est décalée de 30° par rapport au point de raccordement 602a, l'angle étant mesuré par rapport à l'axe X. Un angle compris entre 5° et 50°, plus préférentiellement compris entre 20° et 40°, est également possible.

Les pattes avant 602 sont plus proches de la buse 10 que les pattes arrière 601 et en conséquence contribuent davantage à la fermeture de la buse 10. Il importe ainsi que les pattes avant 602 aient un fonctionnement fiable, répétable, qui ne s'altère pas lors d'actionnements répétés et qui souffre peu du vieillissement. Pour cela, il est avantageux que les pattes avant 602, lors du déplacement du poussoir 5 de la position haute P_{H} à la position basse P_{B}, fonctionnent dans une gamme de déformation élastique éloignée de leur limite d'élasticité, au-delà de laquelle elles se déformeraient de manière irréversible. Ainsi, il est avantageux de décaler angulairement les parties distales 602a et les points de raccordement 602b de chaque patte avant 602, afin d'augmenter sa longueur au repos et donc la limite d'élasticité de ladite patte avant 602.

A titre d'alternative, il est possible d'avoir une unique patte avant 602 et une unique patte arrière 601. Ainsi, l'insert 6 est muni d'au moins une patte arrière 601 et au moins une patte avant 602, plus proche de la buse 10 que ladite au moins une patte arrière 601, ladite au moins une patte avant 602 ayant une longueur au repos plus grande que ladite au moins une patte arrière 601.

Les pattes avant 602 ont une constante de raideur plus importante que celle des pattes arrière 601. Cette caractéristique peut être obtenue par exemple avec une épaisseur des pattes avant 602 plus grande que celle des pattes arrière 601. Ainsi, la contrainte exercée par les pattes avant 602 sur le poussoir 5 est plus grande que celle exercée par les pattes arrière 601. Le couple de force résultant provoque un basculement de l'insert par rapport au poussoir dans le sens indiqué par une flèche sur la Figure 1a, favorisant le contact de la buse sur le poussoir 5, c'est-à-dire sur la butée 54.

A titre d'alternative, il est possible d'avoir une unique patte avant 602 et une unique patte arrière 601. Ainsi, l'insert 6 est muni d'au moins une patte arrière 601 et au moins une patte avant 602, plus proche de la buse 10 que ladite au moins une patte arrière 601, ladite au moins une patte avant 602 ayant une constante de raideur plus grande que ladite au moins une patte arrière 601.

Sur la figure 2a, on peut encore voir que l'insert 6 comprend une ouverture 64 recevant la buse 10, ici radialement. L'ouverture 64 reçoit plus précisément une portion 19 de raccordement de la buse (visible sur la Fig. 3b). Elle comprend des moyens de fixation 19a coopérant avec des moyens de fixation 64a de l'insert, ce qui permet de garantir un bon positionnement de la buse 10. L'insert 6 comprend aussi une cheminée 63 de forme sensiblement cylindrique dont les dimensions internes sont adaptées à celles d'une portion supérieure de la pompe 3 de distribution afin de pouvoir accueillir ladite portion supérieure de la pompe. La cheminée 63 est orientée le long de l'axe d'actionnement de la tête de distribution.

Le poussoir 5 est pourvu d'une ouverture 51 pour le passage de la buse 10. Un diamètre de l'ouverture 51 est tel qu'en position haute P_{H} du poussoir, un jeu J entre la buse 10 et un bord 51a supérieur de l'ouverture 51 (figures 1a et 2a) est supérieur à la longueur de déplacement axial du poussoir 5 entre la position haute P_{H} et la position basse P_{B}. Ainsi, il existe un jeu J' entre la buse 10 et le bord 51a supérieur de l'ouverture 51 lorsque le poussoir 5 est en position basse P_{B}. Ainsi, en position basse P_{B}, l'extrémité de la buse 10 n'est soumise à aucune contrainte et en particulier le poussoir 5 ne gêne pas l'ouverture de la fente 17 pour la distribution du produit.

Comme représenté aux figures 2a et 2b, la surface supérieure 54a de la butée 54 s'étend radialement en saillie du corps 50 du poussoir 5 et axialement en direction de la buse 10. La surface supérieure 54a de la butée 54, au voisinage de son extrémité radiale périphérique, est orientée vers la buse, c'est-à-dire vers le haut, de façon que la contrainte exercée par la surface supérieure 54a de la butée 54 soit exercée au voisinage de ladite fente 17 de la buse 10. En effet, afin que le contact entre la buse 10 et la butée 54 ferme efficacement la fente 17 de la buse, il est préférable que la contrainte soit précisément localisée en un point 55 du côté de la buse 10 où se trouve la fente 17. L'angle *β* que forme ainsi la surface supérieure 54a de la butée 54 avec une surface extérieure de la buse en vis-à-vis de la butée est comprise entre 2° et 6°, préférentiellement 4°, en position haute P_{H} du poussoir.

Toujours préférentiellement, l'insert 6 et le poussoir 5 comprennent des moyens de guidage 57,58 du déplacement du poussoir 5 par rapport à l'insert 6. Comme représenté aux figures 4c et 5c, le poussoir 5 comprend des nervures 57 de positionnement angulaire de l'insert 6. Lesdites nervures s'étendent des flancs latéraux intérieurs du poussoir 5 et coopèrent avec des gorges 58, orientées axialement, prévues au niveau d'une face externe de la paroi périphérique dudit insert 6. Lesdites nervures 57 et lesdites gorges 58 permettent un guidage de l'insert 6 par rapport au poussoir 5 lors de leur mouvement axial relatif.

Toujours préférentiellement, l'insert 6 et le poussoir 5 comprennent des moyens de guidage 52,62,72 de la déformation des pattes 60. Le corps d'insert 6a, l'élément de liaison 70 et le poussoir 5 comprennent des moyens de guidage 52, 62, 72 de la déformation des pattes 60. Le poussoir 5 comprend une nervure secondaire 52 qui s'étend le long d'une face intérieure du poussoir 5 et coopère avec une gorge secondaire 72, orientée axialement, prévue au niveau d'une face externe de l'élément de liaison 70 dudit insert 6. Le corps 6a de l'insert comprend une gorge additionnelle 62 dans le prolongement axial de la gorge secondaire 72 de l'élément de liaison. Ainsi, la nervure secondaire 52 du poussoir 5 coopère avec la gorge additionnelle 62, ce qui permet un guidage du poussoir 5 relativement à l'insert 6 et la coopération entre ladite nervure secondaire 52 et ladite gorge secondaire 72 de l'élément de liaison 7 permet un guidage de l'élément de liaison 70 par rapport au poussoir 5, c'est-à-dire un guidage de la déformation des pattes 60. Ainsi, ledit élément de liaison (70) comprend des moyens de guidage (72). Ladite nervure secondaire 52 et ladite gorge secondaire 72 sont localisées à l'arrière de la tête de distribution 2, à l'opposé de la buse 10. Dans un mode de réalisation non représenté, les moyens de guidage de la déformation des pattes 60 ne comprennent pas la gorge additionnelle 62 portée par le corps 6a de l'insert 6 et seulement la gorge secondaire 72 et la nervure secondaire 72.

Toujours préférentiellement, le poussoir 5 comprend une butée angulaire 53 empêchant un basculement de l'insert 6. Grâce à cette butée angulaire 53, un basculement de l'insert en position haute P_{H} du poussoir éloignant la buse 10 du poussoir 5, en l'occurrence de la surface supérieure 54a de la butée 54, est empêché. Un tel basculement de l'insert 4 relativement au poussoir 5 conduirait à ce que le poussoir 5 n'exerce pas une contrainte suffisante sur la buse 10 pour assurer une fermeture étanche de la fente 17 de la buse, voire à ce que la buse 10 perde le contact avec la surface 54a de la butée 54 lorsque le poussoir 5 est en position haute P_{H}. Pour remédier à cet inconvénient, la face interne de la paroi supérieure 56 du poussoir est pourvue d'un pion 53, comme représenté aux figures 1a, 1b et 5a à 5c. L'insert 6 est pourvu sur une face supérieure 65 d'un coulisseau 63, dans lequel est guidé le pion 53, la coopération du coulisseau 63 et du pion 53 guidant le poussoir 5 lors de son déplacement relativement à l'insert 6 lors du déplacement du poussoir. Le coulisseau 63 comprend un mur 64 le long duquel glisse le pion 53 lors du déplacement du poussoir 5. Ainsi, le contact glissant entre une arrête 53a du pion 53 du poussoir 5 et le mur 64 du coulisseau 63 de l'insert 6 guide le déplacement du poussoir tout en assurant en position haute du poussoir P_{H} que l'insert 6 est angulairement orienté relativement au poussoir 5 de sorte que la buse 10 est plaquée contre la surface supérieure 54a de la butée 54 du poussoir 5. Le pion 53 agit ainsi comme butée angulaire pour l'insert.

Soulignons que la déformation des pattes 60 et la désactivation de la(des) contrainte(s) exercée(s) par lesdites pattes tient également au fait que leur constante de raideur est sélectionnée de manière appropriée par rapport à un ressort 35 de la pompe 3. En effet, le ressort 35 de pompe présente une constante de raideur choisie de sorte que lors de l'actionnement du poussoir 5, la force exercée par les pattes 60 est inférieure à la force exercée par le ressort 35 de pompe. Au repos, comme aucune contrainte n'est exercée sur le poussoir 5 et que la pompe est en butée, l'insert 6, par l'intermédiaire de pattes 60 exercent sur la buse 10 une contrainte orientée vers le bas alors que la butée 54 exerce une contrainte exercée vers le haut, à la manière d'un pincement. En revanche, lors de l'actionnement du poussoir 5, la force exercée par ledit ressort 35 de pompe est supérieure à celle opérée par les pattes 60 et l'insert 6 se rapproche de la face interne de la paroi supérieure 56 du poussoir 5. Concomitamment, le ressort 35 de pompe présente une raideur appropriée pour conserver son aptitude à se comprimer et permettre l'actionnement de la pompe 3 afin de distribuer le produit, une fois la fente 17 ouverte.

Quoiqu'il en soit en cessant d'appuyer sur le poussoir 5, l'insert 6 reprend sa configuration d'origine, ce qui permet de refermer mécaniquement la buse 10. L'ouverture et la fermeture de la buse 10, notamment de la fente 17, ne dépendent pas de la pression exercée par le fluide mais des contraintes mécaniques exercées ou pas sur la buse 10.

Lors du décollement de la buse 10 par rapport à la butée 54, qui reste léger, l'étanchéité est favorisée par la forme de la buse 10, prévu s'étendant en surface à l'avant de la butée 54, sous la fente 17.

Les configurations montrées aux figures citées ne sont que des exemples possibles, nullement limitatifs, de l'invention qui englobe au contraire les variantes de formes et de conceptions à la portée de l'homme de l'art.

## Revendications

1. Tête de distribution (2) d'un produit fluide comprenant :
- un poussoir (5) actionnable manuellement, ledit poussoir (5) étant configuré pour se déplacer entre une position haute (P_{H}) et une position basse (P_{B}) relativement à un insert (6),
- une buse (10) de distribution du produit faite d'un matériau en matière élastique,
ladite tête de distribution (2) étant configurée pour que, lors du déplacement du poussoir (5) de la position haute (P_{H}) à la position basse (P _{B}), la buse (10) passe d'une position fermée dans laquelle ladite buse (10) est étanche à une position ouverte autorisant la distribution dudit produit par déformation de ladite buse (10) sous l'effet d'un relâchement d'une contrainte exercée par le poussoir (5),
ledit insert (6) étant configuré pour exercer une contrainte de direction opposée à la contrainte exercée par le poussoir (5) pour maintenir la buse fermée au repos,
ledit poussoir (5) comprenant une butée (54) et
**caractérisée en ce que** ledit insert (6) est muni d'au moins deux pattes (60) déformables, lesdites au moins deux pattes (60) provoquant un effort sur le poussoir (5) de sorte que l'insert (6) exerce sur la buse (10) une contrainte de sens opposé à une contrainte exercée par la butée (54) sur la buse (10),
chaque patte (60) s'étendant depuis un corps (6a) de l'insert (6) et présentant une extrémité distale (60a) du corps (6a), lesdites extrémités distales étant surmontées et reliées entre elles par un élément de liaison (70).

2. Tête de distribution (2) selon la revendication précédente, dans laquelle les pattes (60) sont aptes à se déformer lorsqu'une pression est exercée sur ledit poussoir (5), ladite butée (54) cessant d'exercer sur la buse (10) la contrainte de sens opposé à la contrainte exercée par l'insert (6), lors de l'actionnement du poussoir (5).

3. Tête de distribution (2) selon l'une quelconque des revendications précédentes dans laquelle lesdites au moins deux pattes (60) comprennent au moins une patte arrière (601) et au moins une patte avant (602) plus proche de la buse (10) que ladite au moins une patte arrière (601), ladite au moins une patte avant (602) ayant une longueur au repos plus grande que ladite au moins une patte arrière (601).

4. Tête de distribution (2) selon l'une quelconque des revendications précédentes dans laquelle lesdites au moins deux pattes (60) comprennent au moins une patte arrière (601) et au moins une patte avant (602) plus proche de la buse (10) que ladite au moins une patte arrière (601), ladite au moins une patte avant (602) ayant une constante de raideur plus grande que ladite au moins une patte arrière (601).

5. Tête de distribution (2) selon l'une quelconque des revendications précédentes dans laquelle l'élément de liaison (70) vient de matière avec lesdites au moins deux pattes (60).

6. Tête de distribution (2) selon l'une quelconque des revendications précédentes, dans laquelle ledit élément de liaison (70) est en appui sur le poussoir (5).

7. Tête de distribution (2) selon l'une quelconque des revendications précédentes, dans laquelle l'élément de liaison (70) forme un anneau ou une portion d'anneau s'étendant autour d'un axe (X) sur une plage angulaire supérieure à 30°.

8. Tête de distribution (2) selon l'une des revendications 1 à 5, dans laquelle l'élément de liaison (70) est un disque.

9. Tête de distribution (2) selon l'une quelconque des revendications précédentes dans laquelle l'ensemble constitué desdites au moins deux pattes (60) et de l'élément de liaison (70) présente un plan de symétrie (P).

10. Tête de distribution (2) selon la revendication précédente dans laquelle lesdites au moins deux pattes (60) sont incluses dans un cylindre (71).

11. Tête de distribution (2) selon l'une quelconque des revendications précédentes dans laquelle lesdites au moins deux pattes (60) sont raccordées à un épaulement périphérique (6b) dudit insert (6).

12. Tête de distribution (2) selon l'une quelconque des revendications précédentes dans laquelle l'insert (6) et le poussoir (5) comprennent des moyens de guidage (57,58) du déplacement du poussoir (5) par rapport à l'insert (6).

13. Tête de distribution (2) selon l'une quelconque des revendications précédentes dans laquelle l'insert (6) et le poussoir (5) comprennent des moyens de guidage (52,62,72) de la déformation des pattes (60).

14. Tête de distribution (2) selon la revendication précédente dans laquelle ledit élément de liaison (70) comprend des moyens de guidage (72) de la déformation des pattes (60).

15. Tête de distribution (2) selon l'une quelconque des revendications précédentes dans laquelle la surface supérieure (54a) de la butée (54) s'étend radialement en saillie du corps (50) du poussoir (5) et axialement en direction de la buse (10).

16. Tête de distribution (2) selon l'une quelconque des revendications précédentes dans laquelle le poussoir (5) comprend une butée angulaire (53) empêchant un basculement de l'insert (6) éloignant la buse (10) du poussoir (5).

17. Tête de distribution (2) selon l'une des revendications précédentes dans laquelle ladite buse (10) comprend une fente (17), ladite fente (17) étant configurée pour se déformer pour permettre le passage de la buse (10) de la position fermée à la position ouverte, ladite tête de distribution (2) étant configurée pour que ladite buse (10) soit soumise à des efforts de sens opposé impliquant le poussoir (5) de sorte à maintenir la fente (17) fermée par pincement.

18. Tête de distribution (2) selon la revendication précédente, dans laquelle la fente (17) s'étend selon une direction sensiblement transversale à une direction de déplacement du poussoir (5), ladite fente (17) passant par un plan dit plan de la fente, la direction des contraintes exercées par ladite butée (54) et lesdites pattes (60) étant orthogonale au plan de la fente (17).

19. Flacon de distribution d'un produit fluide comprenant un réservoir dans lequel un produit est destiné à être conditionné et un col équipé d'une tête de distribution (2) selon l'une quelconque des revendications 1 à 18.

## Patentansprüche

1. Verteilungskopf (2) für ein Flüssigprodukt, umfassend:
- einen von Hand betätigbaren Stößel (5), wobei der Stößel (5) konfiguriert ist, um sich zwischen einer oberen Position (P_{H}) und einer unteren Position (P_{B}) in Bezug zu einem Einsatz (6) zu verschieben,
- eine Verteilungsdüse (10) für das Produkt, die aus einem Werkstoff aus elastischem Material gefertigt ist,
wobei der Verteilungskopf (2) konfiguriert ist, damit die Düse (10) beim Verschieben des Stößels (5) von der oberen Position (P_{H}) in die untere Position (P_{B}) von einer geschlossenen Position, in der die Düse (10) dicht ist, in eine offene Position übergeht, welche die Verteilung des Produkts durch Verformen der Düse (10) unter der Wirkung einer Lockerung eines durch den Stößel (5) ausgeübten Zwangs zulässt, wobei der Einsatz (6) konfiguriert ist, um einen Zwang in entgegengesetzter Richtung zu dem durch den Stößel (5) ausgeübten Zwang auszuüben, um die Düse in Ruhestellung geschlossen zu halten, wobei der Stößel (5) einen Anschlag (54) umfasst, und
**dadurch gekennzeichnet, dass** der Einsatz (6) mit mindestens zwei verformbaren Laschen (60) versehen ist, wobei die mindestens zwei Laschen (60) eine Kraft auf den Stößel (5) hervorrufen, sodass der Einsatz (6) einen Zwang in entgegengesetzter Richtung zu einem vom Anschlag (54) auf die Düse (10) ausgeübten Zwang auf die Düse (10) ausübt.
wobei sich jede Lasche (60) vom Körper (6a) des Einsatzes (6) erstreckt, und ein distales Ende (60a) des Körpers (6a) aufweist, wobei die distalen Enden von einem Verbindungselement (70) überragt und miteinander verbunden werden.

2. Verteilungskopf (2) nach dem vorstehenden Anspruch, wobei die Laschen (60) imstande sind, sich zu verformen, wenn ein Druck auf den Stößel (5) ausgeübt wird, wobei der Anschlag (54) beim Betätigen des Stößels (5) damit aufhört, den Zwang auf die Düse (10) in entgegengesetzter Richtung zu dem vom Einsatz (6) ausgeübten Zwang auszuüben.

3. Verteilungskopf (2) nach einem der vorstehenden Ansprüche, wobei die mindestens zwei Laschen (60) mindestens eine hintere Lasche (601) und mindestens eine vordere Lasche (602) näher an der Düse (10) als die mindestens eine hintere Lasche (601) umfassen, wobei die mindestens eine vordere Lasche (602) eine Länge in der Ruhestellung größer als die mindestens eine hintere Lasche (601) aufweist.

4. Verteilungskopf (2) nach einem der vorstehenden Ansprüche, wobei die mindestens zwei Laschen (60) mindestens eine hintere Lasche (601) und mindestens eine vordere Lasche (602) näher an der Düse (10) als die mindestens eine hintere Lasche (601) umfassen, wobei die mindestens eine vordere Lasche (602) eine Federkonstante in der Ruhestellung größer als die mindestens eine hintere Lasche (601) aufweist.

5. Verteilungskopf (2) nach einem der vorstehenden Ansprüche, wobei das Verbindungselement (70) aus einem Stück mit den mindestens zwei Laschen (60) ist.

6. Verteilungskopf (2) nach einem der vorstehenden Ansprüche, wobei das Verbindungselement (70) am Stößel (5) anliegt.

7. Verteilungskopf (2) nach einem der vorstehenden Ansprüche, wobei das Verbindungselement (70) einen Ring oder einen Ringabschnitt bildet, der sich um eine Achse (X) über einen Winkelbereich von mehr als 30° erstreckt.

8. Verteilungskopf (2) nach einem der Ansprüche 1 bis 5, wobei das Verbindungselement (70) eine Scheibe ist.

9. Verteilungskopf (2) nach einem der vorstehenden Ansprüche, wobei die Einheit bestehend aus den mindestens zwei Laschen (60) und dem Verbindungselement (70) eine Symmetrieebene (P) aufweist.

10. Verteilungskopf (2) nach dem vorstehenden Anspruch, wobei die mindestens zwei Laschen (60) in einem Zylinder (71) beinhaltet sind.

11. Verteilungskopf (2) nach einem der vorstehenden Ansprüche, wobei die mindestens zwei Laschen (60) an einen Umfangsabsatz (6b) des Einsatzes (6) angeschlossen sind.

12. Verteilungskopf (2) nach einem der vorstehenden Ansprüche, wobei der Einsatz (6) und der Stößel (5) Führungsmittel (57, 58) für die Verschiebung des Stößels (5) in Bezug auf den Einsatz (6) umfassen.

13. Verteilungskopf (2) nach einem der vorstehenden Ansprüche, wobei der Einsatz (6) und der Stößel (5) Führungsmittel (52, 62, 72) für die Verformung der Laschen (60) umfassen.

14. Verteilungskopf (2) nach dem vorstehenden Anspruch, wobei das Verbindungselement (70) Führungsmittel (72) für die Verformung des Laschen (60) umfasst.

15. Verteilungskopf (2) nach einem der vorstehenden Ansprüche, wobei sich die obere Oberfläche (54a) des Anschlags (54) radial aus dem Körper (50) des Stößels (5) hervorstehend und axial in Richtung der Düse (10) erstreckt.

16. Verteilungskopf (2) nach einem der vorstehenden Ansprüche, wobei der Stößel (5) einen Winkelanschlag (53) umfasst, der ein Umschwenken des Einsatzes (6), das die Düse (10) vom Stößel (5) entfernt, verhindert.

17. Verteilungskopf (2) nach einem der vorstehenden Ansprüche, wobei die Düse (10) einen Schlitz (17) umfasst, der Schlitz (17) konfiguriert ist, um sich zu verformen, um den Übergang der Düse (10) von der geschlossenen Position in die offene Position zu erlauben, wobei der Verteilungskopf (2) konfiguriert ist, damit die Düse (10) Kräften in entgegengesetzter Richtung ausgesetzt ist, die den Stößel (5) mit einbeziehen, um den Schlitz (17) durch Quetschen geschlossen zu halten.

18. Verteilungskopf (2) nach dem vorstehenden Anspruch, wobei sich der Schlitz (17) entlang einer im Wesentlichen zur Verschieberichtung des Stößels (5) quer verlaufenden Richtung erstreckt, wobei der Schlitz (17) über eine Schlitzebene genannte Ebene verläuft, wobei die Richtung der vom Anschlag (54) ausgeübten Zwänge und die Laschen (60) orthogonal zur Schlitzebene (17) liegen.

19. Verteilungsfläschchen für ein Flüssigprodukt, das einen Behälter, in dem ein Produkt dazu bestimmt ist, konditioniert zu werden, und einen Kragen umfasst, der mit einem Verteilungskopf (2) nach einem der Ansprüche 1 bis 18 ausgestattet ist.

## Claims

1. A head (2) for dispensing a fluid product, comprising:
- a pusher (5) that is actuatable manually, said pusher (5) being configured to move between an upper position (P_{H}) and a lower position (P_{B}) relative to an insert (6),
- a nozzle (10) for dispensing the product, made of an elastic material,
said dispensing head (2) being configured so that, during the movement of the pusher (5) from the upper position (P_{H}) to the lower position (P_{B}), the nozzle (10) moves from a closed position in which said nozzle (10) is sealed to an open position allowing the dispensing of said product by deformation of said nozzle (10) under the effect of releasing of a stress exerted by the pusher (5),
said insert (6) being configured to exert a stress in the opposite direction to the stress exerted by the pusher (5) in order to keep the nozzle closed at rest,
said pusher (5) comprising a stop (54) and **characterized in that** said insert (6) is provided with at least two deformable tabs (60), said at least two tabs (60) causing a force on the pusher (5) such that the insert (6) exerts a stress on the nozzle (10) in the opposite direction to a stress exerted by the stop (54) on the nozzle (10),
each tab (60) extending from a body (6a) of the insert (6) and having a distal end (60a) of the body (6a), said distal ends being surmounted and connected to each other by a connecting element (70).

2. The dispensing head (2) according to the preceding claim, wherein the tabs (60) are capable of deforming when a pressure is exerted on said pusher (5), said stop (54) ceasing to exert on the nozzle (10) the stress opposite to the stress exerted by the insert (6) when the pusher (5) is actuated.

3. The dispensing head (2) according to any one of the preceding claims, wherein said at least two tabs (60) comprise at least one rear tab (601) and at least one front tab (602) closer to the nozzle (10) than said at least one rear tab (601), said at least one front tab (602) having a longer length at rest than said at least one rear tab (601).

4. The dispensing head (2) according to any one of the preceding claims, wherein said at least two tabs (60) comprise at least one rear tab (601) and at least one front tab (602) closer to the nozzle (10) than said at least one rear tab (601), said at least one front tab (602) having a greater stiffness constant than said at least one rear tab (601).

5. The dispensing head (2) according to any one of the preceding claims, wherein the connecting element (70) is made of the same material as said at least two tabs (60).

6. The dispensing head (2) according to any one of the preceding claims, wherein said connecting element (70) bears on the pusher (5).

7. The dispensing head (2) according to any one of the preceding claims, wherein the connecting element (70) forms a ring or a portion of a ring extending around an axis (X) over an angular range greater than 30°.

8. The dispensing head (2) according to one of claims 1 to 5, wherein the connecting element (70) is a disc.

9. The dispensing head (2) according to any one of the preceding claims, wherein the assembly comprising said at least two tabs (60) and the connecting element (70) has a plane of symmetry (P).

10. The dispensing head (2) according to the preceding claim, wherein said at least two tabs (60) are included in a cylinder (71).

11. The dispensing head (2) according to any one of the preceding claims, wherein said at least two tabs (60) are connected to a peripheral shoulder (6b) of said insert (6).

12. The dispensing head (2) according to any one of the preceding claims, wherein the insert (6) and the pusher (5) comprise means (57, 58) for guiding the movement of the pusher (5) relative to the insert (6).

13. The dispensing head (2) according to any one of the preceding claims, wherein the insert (6) and the pusher (5) comprise means (52, 62, 72) for guiding the deformation of the tabs (60).

14. The dispensing head (2) according to the preceding claim, wherein said connecting element (70) comprises means (72) for guiding the deformation of the tabs (60).

15. The dispensing head (2) according to any one of the preceding claims, wherein the upper surface (54a) of the stop (54) extends radially outward from the body (50) of the pusher (5) and axially toward the nozzle (10).

16. The dispensing head (2) according to any one of the preceding claims, wherein the pusher (5) comprises an angular stop (53) preventing the insert (6) from tilting away from the pusher (5) and away from the nozzle (10).

17. The dispensing head (2) according to any one of the preceding claims, wherein said nozzle (10) comprises a slot (17), said slot (17) being configured to deform to allow the nozzle (10) to move from the closed position to the open position, said dispensing head (2) being configured so that said nozzle (10) is subjected to opposing forces involving the pusher (5) so as to keep the slot (17) closed by pinching.

18. The dispensing head (2) according to the preceding claim, wherein the slot (17) extends in a direction substantially transverse to a direction of movement of the pusher (5), said slot (17) passing through a plane known as the plane of the slot, the direction of the stresses exerted by said stop (54) and said tabs (60) being orthogonal to the plane of the slot (17).

19. The dispensing bottle for a fluid product comprising a reservoir wherein a product is to be packaged and a neck equipped with a dispensing head (2) according to any one of claims 1 to 18.
